# FASCICULE DE BREVET EUROPEEN

(11) **EP 0 146 996 B1**
(45) Date de publication et mention de la délivrance du brevet: **13.07.1988**
(21) Numéro de dépôt: 84201898.8
(22) Date de dépôt: 18.12.1984
(51) Int. Cl.: D06F 37/28, E05C 3/16

(54) **Machine à laver le linge possédant une porte équipée d'un dispositif mécanique de blocage**
Waschmaschine mit einer Tür mit mechanischer Sperrvorrichtung
Washing machine having a door with a mechanical jamming device

(30) Priorité: 23.12.1983 FR 8320690
(43) Date de publication de la demande: 03.07.1985
(73) Titulaire: CONSTRUCTIONS ELECTRO-MECANIQUES D'AMIENS, F-80009 Amiens Cédex (FR); Philips Electronics N.V., 5621 BA Eindhoven (NL)
(72) Inventeur: Caron, Edith Marie, F-75007 Paris (FR)
(74) Mandataire: Charpail, François

(56) Documents cités:
- DE-A- 2 415 948
- FR-A- 2 500 879
- GB-A- 591 612
- US-A- 2 143 575
- US-A- 2 559 736

## Description

L'invention concerne une machine à laver le linge à chargement par le dessus possédant une porte sensiblement plane qui pivote autour d'un axe horizontal et qui se rabat horizontalement en position fermée, position dans laquelle elle est bloquée par un dispositif mécanique de blocage composé d'un pêne monté sur la porte et d'une gâche solidaire du cadre de porte, l'un des deux composants du dispositif de blocage tournant pour recevoir l'autre. Une telle machine est connue comme en donne un exemple le brevet français n° 2 501 250.

Le brevet français n° 2 501 250 a pour objet un appareil dans lequel l'ouverture de la porte demeure impossible, quelle que soit la force avec laquelle l'utilisateur tente d'agir sur un verrou, mais cela dans une structure mécanique parfaitement rigide Dans le cas d'une construction en éléments de matière synthétique, moulés, élément possédant de ce fait une flexibilité non négligeable, la gâche tournante et son crochet sont susceptibles de se désolidariser malgré les sécurités envisagées.

L'invention a pour objet une machine à laver le linge dans laquelle l'ouverture de la porte demeure impossible. Les déformations mécaniques, dues aux vibrations, aux chocs thermiques, et supportées par les éléments de construction en matière synthétique sont récupérés par le pêne. Celui-ci est susceptible de compenser les jeux qui apparaissent entre la porte et le cadre de porte, au cours de l'utilisation et de la vie de la machine.

L'invention est caractérisée par le fait que le le pêne est un cylindre, dont la section est une courbe fermée et dont le rayon varie de façon discrète dans la zone de coopération avec la gàche, le pêne étant monté à rotation sur la porte autour d'un axe parallèle à sa génératrice et au plan de la porte et rappelé par des moyens élastiques, qui l'orientent, face à la gâche, selon des rayons croissants, le pêne étant entraîné en rotation sous le poids de la porte, à l'en' contre des moyens élastiques pour échapper sous ladite gâche, en position de blocage de la porte, la gâche étant constituée d'une arête parallèle au pêne sur laquelle vient buter le pêne lors de la fermeture de la porte, des moyens de déblocage de la porte étant susceptibles de faire tourner le pêne à l'en'contre de ses moyens élastiques pour son effacement. La surface du pêne peut présenter donc des crans successifs. Lorsque en cours de fonctionnement porte bloqué, le jeu entre la porte et le cadre de porte augmente d'une distance supérieure à la hauteur d'un cran, les moyens élastiques font tourner le pêne de façon à ce que le cran de côte supérieure soit à son tour en contact avec l'arête de la gâche.

On connait du brevet US n°2 143 575, un système de fermeture pour porte de réfrigérateur dans lequel, le pêne de courbure variable est monté à rotation sur la porte et s'efface sous une gâche, sous l'effet d'un ressort. Toutefois, dans ce brevet US, d'une part, la courbure du pêne est continue, d'autre part la course du pêne entraîné à rotation par un ressort est limitée par butée de la crosse de la barre d'ouverture du pêne contre un épaulement.

Appliquée à une machine à laver du type de celle de l'invention, une telle fermeture ne peut pas rattraper les jeux importants (plusieurs millimètres dans le cas d'un cadre et d'une porte en matière systhétique) du fait de la limitation du mouvement du pêne. Par ailleurs, les vibrations dûes au fonctionnement de machines à laver et à essorer le linge peuvent provoquer des déplacements du point de contact pêne-gâche, par glissement, si la courbure du pêne varie de façon continue.

Dans un autre mode préférentiel de réalisation les moyens de déblocage de la porte sont composés d'une part, d'un secteur mobile transversalement au pêne, coopérant avec un pignon solidaire dudit pêne, et d'autre part, d'une poignée pivotant librement par rapport au secteur et susceptible de pousser ledit secteur pour l'entraînement du pêne à l'encontre de ses moyens élastiques. Le système de déblocage, allant à l'encontre des moyens élastiques, fait tourner le pêne de façon à ce que les crans de côte supérieure au cran utilisé soient sollicités à leur tour. Le jeu entre le pêne et l'arête de la gâche augmente alors jusqu'à l'effacement du pêne.
La description qui suit et les dessins illustrent un mode de réalisation de l'invention.
La figure 1 représente une vue en perspective d'une porte de machine à laver le linge à chargement par le dessus, en position fermée et son dispositif mécanique de blocage.
La figure 2 montre le mécanisme de blocage en perspective.
Les figures 3a, 3b et 3c sont un schéma de principe de fonctionnement du mécanisme de blocage au moment de la fermeture de la porte.
Les figures 4a, 4b et 4c sont un schéma de principe de fonctionnement du mécanisme de blocage au moment de l'ouverture de la porte.

La figure 1 représente la zone supérieure d'une machine à laver le linge à chargement par le dessus, dont la cuve 14 est fermée par une porte 1 qui pivote autour de l'axe 2 horizontal et se rabat horizontalement en position fermée, position dans laquelle elle est bloquée par un disposiif mécanique de blocage porté par deux flasques 5 parallèles moulés avec la porte. Un pêne 3 est monté à rotation autour d'un axe 4, qui est parallèle au plan de la porte. Les deux extrémités de l'axe 4 du pêne se logent dans deux trous aménagés dans les flasques 5, support de mécanisme. Le bord de la cuve 14 qui forme, dans cet exemple de réalisation, la gàche 6, est en contact avec le pêne. La poignée 7 est montée à rotation sur un axe 8 parallèle à l'axe 4 du pêne l'axe 8 de poignée se fixe à la porte par ses deux extrémités, qui se logent dans deux trous aménagés dans les flasques 5 support de mécanisme.

La figure 2 montre le mécanisme de blocage de la porte.

Le pêne 3, un cylindre ici partiellement représenté, dont la section forme une courbe fermée de rayon variable, est monté à rotation autour de l'axe 4 parallèle à sa génératrice et rappelé-par des moyens élastiques qui, dans cet exemple de réalisation, sont constitués d'un ressort hélicoïdal guidé par l'axe du pêne 4 et travaillant en torsion. Une extrémité du ressort 9 du pêne prend appui sur la porte et l'autre extrémité se loge dans une _{'} forme de fixation aménagée dans le pêne, forme non représentée sur la figure 2.

Sur la partie du pêne, et solidaire de celui-ci, est moulé un pignon 10 dont l'axe se confond avec l'axe 4 de rotation du pêne. Le pignon 10 coopère avec un secteur denté mobile 11 pivotant autour de l'axe 8 de poignée. Le secteur mobile 11 est susceptible d'être poussé par une forme moulée 13 de la poignée, faisant butée et entraînant le secteur en rotation. La poignée 7 montée sur son axe 8 possède des moyens élastiques de rappel. Dans cet exemple ces moyens élastiques sont représentés par un ressort hélicoïdal 12 travaillant en traction. Le ressort de poignée 12, est fixé d'une part, à un oeillet moulé avec la poignée 7 de porte et d'autre part, à un oeillet moulé avec la porte elle-même.

Le dispositif illustré fonctionne de la manière qui suit.

Les figures 3a, 3b et 3c sont des schémas montrant les étapes successives du fonctionnement de la fermeture de la porte.

Au moment de la fermeture, la porte 1 (figure 1) se rabat dans une position horizontale. Le pêne vient en appui sur la gâche 6 qui est le bord de la cuve 14. La force du ressort 9 du pêne est choisie telle que le simple poids de la porte fait basculer le pêne 3 dans le sens de la flèche A, à l'encontre de la force exercée par le ressort 9 travaillant en torsion autour de l'axe 4. Le basculement du pêne est rêalisé par un effet de levier dont le point d'appui est la partie supérieure de la gâche (figure 3b). Après l'effet de bas' cule, le pêne s'échappe sous la gâche dans le sens de la flèche B (figure 3c). En effet, le pêne n'étant plus en appui sur la gâche, il pivote sous l'effet de la force exercée par le ressort 9. Le pêne dont le rayon de courbure varie dans ce cas de façon discrète s'oriente face à la gâche selon des rayons croissants ce qui lui permet après échappement de venir en butée sous la gâche et ainsi de bloquer la porte (figure 3c).

Les figures 4a, 4b et 4c sont des schémas monrant les étapes successives du fonctionnement du dispositif de blocage au moment de l'ouverture de la porte.

L'ouverture de la porte est provoquée par la poignée 7 que l'on fait pivoter autour de l'axe 8 dans le sens de la flèche C, à l'encontre de la force exercée par le ressort 12 de poignée, représenté sur la figure 2. La butée 13 pousse lé secteur mobile 11 monté à rotation autour de l'axe 8. Le secteur mobile 11 coopère avec le pignon 10 du pêne au moyen de dentures, et entraîne ledit pignon. Le pignon 10, solidaire du pêne pivote dans le sens de la flèche D et va à l'encontre de la force exercée par le ressort 9 du pêne. Le pêne 3 dont le rayon de courbure varie de façon discrète s'oriente face à la gâche selon les rayons décroissants ce qui lui permet de se dégager de dessous la gâche (figure 4b). Le pivotement total de la poignée dégage totalement le pêne de dessous la gâche (figure 4c). Il est alors possible de relever la porte 1 de cuve 14.

## Revendications

1. Machine à laver le linge à chargement par le dessus possédant une porte (1) sensiblement plane qui pivote autour d'un axe (2) horizontal et qui se rabat horizontalement en position fermée, position dans laquelle elle est bloquée par un dispositif mécanique de blocage composé d'un pêne (3) monté sur la porte et d'une gâche (6) solidaire du cadre de porte, l'un des deux composants du dispositif de blocage tournant pour recevoir l'autre, caractérisée par le fait que le pêne (3) est un cylindre, dont la section est une courbe fermée et dont le rayon varie de façon discrète dans la zone de coopération avec la gâche, le pêne étant monté à rotation sur la porte (1) autour d'un axe (4) parallèle, à sa génératrice, et au plan de la porte et rappelé par des moyens élastiques qui l'orientent, face à la gâche (6), selon des rayons croissants, le pêne (3) étant entraîné en rotation sous le poids de la porte, à l'encontre des moyens élastiques pour échapper sous ladite gâche, en position de blocage de la porte, la gâche (6) étant constituée d'une arête parallèle au pêne (3) sur laquelle vient buter le pêne lors de la fermeture de la porte, des moyens de déblocage de la porte (1) étant susceptibles de faire tourner le pêne (3) à l'encontre de ses moyens élastiques pour son effacement.

2. Machine à laver selon la revendication 1, caractérisée par le fait que les moyens de déblocage de la porte sont composés d'une part, d'un secteur mobile (11) transversalement au pêne (3), coopérant avec un pignon (10) solidaire dudit pêne (3), et d'autre part, d'une poignée (7) pivotant librement part rapport au secteur et susceptible de pousser ledit secteur pour l'entraînement du pêne (3) à l'encontre de ses moyens élastiques.

## Patentansprüche

1. Waschmaschine mit Obenladung und mit einer im wesentlichen flachen Tür (1), die um eine horizontale Achse (2) schwenkt und die in die geschlossene Lage horizontal heruntergeklappt wird, und zwar in einer Lage, in der die Tür gesperrt ist mittels einer mechanischen Sperrvorrichtung, die aus einem an der Tür vorgesehenen Riegel (3) und einer einen Teil mit dem Türrahmen bildenden Schliessklappe (6) besteht, wobei eines der zwei Elemente der Sperrvorrichtung zum Empfangen des anderen Elementes dreht, dadurch gekennzeichnet, dass der Riegel (3) ein Zylinder ist, dessen Querschnitt eine geschlossene Kurve ist und dessen Strahl in dem Zusammenarbeitungsbereich mit der Schliessklappe sprunghaft ändert, wobei der Riegel um eine zu der Mantellinie und der Ebene der Tür parallele Achse (4) schwenkbar an der Tür angeordnet ist und unter dem Einfluss von Federmitteln, die den Riegel richten, gegenüber der Schliesklappe (6) entsprechend kreuzenden Linien zurückgehalten wird, wobei der Riegel (3) unter dem Gewicht der Tür drehend angetrieben wird und zwar entgegen den Federmitteln zum Einschnappen unter der genannten Klappe in der Sperrlage der Tür, wobei die Klappe (6) aus einer Fangvorrichtung parallel zu dem Riegel (3) besteht, gegen die der Riegel anschlägt beim Schliessen der Tür, wobei Entriegelungsmittel für die Tür (1) den Riegel (3) zu dessen Freigabe entgegen der Federmittel drehen lassen.

2. Waschmaschine nach Anspruch 1, dadurch gekennzeichnet, dass die Entriegelungsmittel der Tür einerseits aus einem beweglichen Teil (11) quer zu dem Riegel (3) und zusammenarbeitend mit einem Zapfen (10), der einen Teil des genannten Riegels (3) bildet und andererseits aus einem Griff (7) besteht, der gegenüber dem Bogenteil frei schwenkbar ist und den genannten Bogenteil herunterdrückt zum Antreiben des Riegels (3) entgegen den genannten Federmitteln.

## Claims

1. A laundry washing machine of the top- loading type comprising a substantially flat door which is pivotable about a horizontal axis (2) and which extends horizontally in its closed position in which position it is blocked by a mechanical blocking device comprising a latch (3) mounted on the door and a striker (6) which is rigidly connected to the door frame one of the two parts of the blocking device being rotatable to engage with the other part characterized in that the latch (3) is a cylinder whose cross-section is a closed curve and whose radius varies discretely in the zone of cooperation with the striker, the latch being mounted on the door (1) so as to be rotatable about a spindle (4) parallel to its generatrix and to the plane of the door and being loaded by elastic means which cause it to be oriented relative to the striker (6) in the direction of increasing radii, the latch (3) being rotated under the influence of the weight of the door, opposed by the elastic means, to engage underneath said striker into the blocked position of the door, the striker (6) being constituted by an edge parallel to the latch (3), against which edge the latch abuts when the door is closed, means for unlocking the door (1) being capable of rotating the latch (3), opposed by its elastic means, to release said latch.

2. A washing machine as claimed in Claim 1, characterized in that the means for unlocking the door comprise a segment (11), which is movable transversely of the latch (3) and which cooperates with a pinion (10) rigidly connected to said latch (3), and a grip (7), which is freely pivotable relative to the segment and which can actuate said segment to drive the latch (3) in opposition to the elastic means of said latch.
